# EUROPÄISCHE PATENTSCHRIFT

(11) **EP 1 754 430 B1**
(45) Veröffentlichungstag und Bekanntmachung des Hinweises auf die Patenterteilung: **17.04.2013**
(21) Anmeldenummer: 06016594.1
(22) Anmeldetag: 09.08.2006
(51) Int. Cl.: A47C 23/06

(54) **Unterfederung für Auflagen von Sitz- oder Liegemöbeln**
Spring arrangement for supporting a mattress
Système de ressort pour supporter le matelas

(30) Priorität: 16.08.2005 DE 202005013018 U
(43) Veröffentlichungstag der Anmeldung: 21.02.2007
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A- 1 364 600
- EP-A1- 1 221 294
- WO-A-00/67618
- DE-U1- 8 634 798
- DE-U1-202004 011 233
- DE-U1-202004 015 671

## Beschreibung

Die Erfindung betrifft eine Unterfederung für Auflagen von Sitz- oder Liegemöbeln gemäß dem Oberbegriff des Hauptanspruches.

Es ist eine Unterfederung für Auflagen von Sitz- oder Liegemöbeln an einem Grundträger, bestehend aus Tragelementen, darunter angeordneten Federelementen und Befestigungselementen zur Festlegung auf Lagerbolzen, die am Grundträger angeordnet sind, bekannt, DE 202004011233 U1, deren Federelemente aus sich von unterhalb eines Tragelementes schräg nach unten außen erstreckenden Federbeinen bestehen, deren Befestigungselemente auf Lagerbolzen festgelegt sind, wobei im Bereich zweier zueinander gerichteter Federbeine benachbarter Tragelemente eine Wippe angeordnet ist, die bei einer punktuellen Belastung eines Tragelementes das benachbarte Tragelemente zur Verbesserung des Unterfederungsverhaltens geringfügig vorspannt oder anhebt.

Aufgabe der Erfindung ist es, das Federverhalten einer solchen Unterfederung weiter zu verbessern und eine weitere vorteilhafte Unterfederungsvariante zur Verfügung zu stellen insbesondere eine Unterfederung mit einer interaktiven Wirkung zwischen benachbarten Tragelementen zu schaffen.

Die Lösung dieser Aufgabe wird in Verbindung mit den Oberbegriffsmerkmalen dadurch gelöst, dass die zueinander gerichteten Federbeine benachbarter Tragelemente oberhalb und beabstandet über den Bolzenaufnahmen Angriffspunkte für Koppelelemente aufweisen und durch daran angepasste Koppelelemente mechanisch miteinander verbunden sind, die Unterfederung mit einem Umlenkelement ausgestattet ist, und die Koppelelemente sich zusätzlich an dem Umlenkelement abstützen, wobei das Koppelelement oberhalb- und/ oder unterhalb des Bolzens verläuft.

Der besondere Vorteil einer solchen unmittelbaren Kopplung von benachbarten Federbeinen ist quasi im verzögerungsfreien Zusammenspiel der Tragelemente zu sehen, wobei auf technisch einfachste Art und Weise der Liegekomfort der neuerungsgemäßen Unterfederung deutlich verbessert wird, da der Nachbarbereich einer starken Punktbelastung aktiv angehoben bzw. vorgespannt wird, sodass der die Punktbelastung umgebende Nachbarbereich besser unterstützt wird, wodurch die Punktbelastung reduziert wird.

Bei einer bevorzugten ersten Hauptausführungsform der Erfindung ist das Koppelelement oberhalb eines Lagerbolzens verlaufend angeordnet, welches bei einer zweiten Hauptausführungsform unterhalb des Lagerbolzens verläuft, so dass eine Vielzahl von unterschiedlichen Varianten verwirklicht werden kann. Die Anlenkung der Koppelelemente erfolgt jedoch stets oberhalb der Bolzenaufnahme.

Bei einem oberhalb eines Lagerbolzens verlaufenden Koppelelement kann dieses beispielsweise über ein oberhalb des Lagerbolzens angeordnetes Umlenkelement umgelenkt sein, sodass es bei einer Punktbelastung eines Tragelementes das ihm zugewandte Federbein des benachbarten Tragelementes mit einer nach schräg oben gerichteten Kraft beaufschlagt und so dieses benachbarte Tragelement nach oben vorspannt, wodurch eine dynamische Unterstützung der Unterfederung erzeugt wird. Ein solches Koppelelement wird demnach im wesentlichen auf Zug beansprucht, wobei durch eine Variation des Abstandes zwischen Lagerbolzen und Umlenkelement die Richtung der Zugkräfte optimiert vorgegeben werden kann.

Bei einem unterhalb eines Lagerbolzens verlaufenden Koppelelement kann dieses sich auf einem unter dem Bolzen angeordneten Umlenkelement abstützten und zwar derart, dass bei einer punktuellen Belastung eines Tragelementes mit entsprechender Einfederung der Federbeine diese Bewegung über das nun als Druckstück reagierende Koppelelement auf das benachbarte Federbein als Stützdruck von unten übertragen wird. Dieses als Druckstück fungierende Koppelelement kann sich auf dem Umlenkelement relativ dazu verschieben, ebenso wie das als Zugelement ausgebildete Koppelelement der ersten Hauptausführung, welches um sein oberes Umlenkelement ebenfalls eine Relativbewegung erfährt.

Da die verwandten Bauteile im wesentlichen aus Kunststoff bestehen, lässt sich über die Variation ihrer Elastizitäten weiterer Einfluss auf die Federungseigenschaften nehmen, wobei dann, wenn beispielsweise die Federbeine besonders starr oder steif ausgeführt sind, deren untere Endbereiche und die Koppelelemente besonders elastisch ausgebildet sein müssen und umgekehrt.

Vorteilhafte Ausgestaltungen des Gegenstandes der Erfindung ergeben sich mit und in Kombination aus den nachfolgenden Unteransprüchen.

Entsprechend einer besonders bevorzugten Ausführungsform sind die Bolzenaufnahmen verdrehbar auf runden Lagerbolzen gelagert. Sie können jedoch auch mehreckig ausgebildet sein, wobei die Federbeine dann im Bereich zwischen den Angriffspunkten der Koppelelemente und den Bolzenaufnahmen mit einem besonders elastisch verformbaren Bauelement, wie etwa einer Falte oder Welle, ausgestattet sein müssen, um die Funktion zu gewährleisten, da die Bolzenaufnahmen dann verdrehfest ausgestaltet sind.

Gemäß einer vorteilhaften Ausführungsform sind die Koppelelemente etwa bandförmig ausgebildet und weisen an ihren Rändern kederartige Randwülste auf, die in korrespondierende Aufnahmenuten in den Federbeinen eingeführt sind.

Diese Art der Unterfederung eignet sich insbesondere zur Verwirklichung von Bettlattenrosten, deren Endpunktlager für Federleisten an den Aufnahmeelementen der Tragelemente angeordnet oder auch damit einteilig ausgeführt sein können, jedoch sind auch Ausführungsbeispiele vorstellbar, bei denen die Tragelemente zur Erzeugung separater Einzelfederelemente mit Auflagertellern bestückt sind, die etwa auf an Querholmen angeordneten Bolzenaufnahmen angeordnet sind, wobei des Weiteren Ausführungsformen denkbar sind, die drei oder mehr sich schräg nach unten außen erstreckende Federbeine an einem Tragelement aufweisen, wozu über Kreuz angeordnete Grundträger vorgesehen sein könnten.

Nachfolgend sind zwei Ausführungsbeispiele der Erfindung anhand der Zeichnungen näher beschrieben. Es zeigen:
- Fig. 1: eine 3-D-Darstellung mit oberhalb der Lagerbolzen angeordneten Koppelementen,
- Fig. 2: eine 3-D-Darstellung mit unterhalb der Lagerbolzen angeordneten Koppelelementen,
- Fig. 3: eine Seitenansicht der Fig. 1 und
- Fig. 4: eine Seitenansicht der Fig. 2.

Die Unterfederung für Auflagen von Sitz- oder Liegemöbeln besteht im wesentlichen aus einem Tragelement 1;2 mit einem Auflagerelement 3 entweder für separate Auflagerteller oder, wie in den Figuren dargestellt, für Endpunktlager von Federleisten an Bettlattenrosten.

Unterhalb der Tragelemente 1;2 sind Federelemente in Form von Federbeinen 4;5 angeordnet, die sich von unterhalb des Aufnahmeelements 3 schräg nach unten außen erstrecken, wobei sich die Enden der Federbeine 4; 5 benachbarter Tragelemente 1;2 auf einem gemeinsamen Lagerbolzen 11 mittels Bolzenaufnahmen 6 an einem gemeinsamen Grundträger 12 abstützen, der hier als Längsholm 12 eines Bettrahmens ausgeführt ist. Dort sind sie verdrehbar gelagert, da die dargestellte Ausführungsform runde Lagerbolzen 11 und korrespondierend dazu ausgebildete Bolzenaufnahmen 6 der Federbeine 4; 5 aufweist.

Bei der in den Figuren 1 und 3 dargestellten Grundversion der neuerungsgemäßen Unterfederung sind die zueinander gerichteten Federbeine 5 zweier Tragelemente 1 mit Aufnahmenuten 17 versehen, in die die kederartigen Randwülste 15 eines Koppelelementes 17 eingeführt sind, welches über ein Umlenkelement 9 geführt ist und so die beiden Federbeine 5 unmittelbar mechanisch miteinander verbindet. Lagerbolzen 11 und Umlenkelement 9 sind, wie auch der Lagerbolzen 11 und das Umlenkelement 10 der zweiten Hauptversion auf einer gemeinsamen Grundplatte 13;14 angeordnet.

Bei einer Belastung des einen Tragelementes 1 wird nun das Federbein 5 elastisch verformt, so dass das Koppelelement 7 auf Zug belastet und das Federbein 5 des benachbarten Tragelementes 1 elastisch mit einer schräg nach oben gerichteten Kraft vorspannt wird, so dass sich eine dynamische Unterstützung der Unterfederung einstellt.

Die in den Figuren 2 und 4 dargestellte zweite Hauptversion der erfindungsgemäßen Unterfederung weist ein Koppelelement 8 auf, welches unterhalb des Lagerbolzen 11 bogenförmig entlang geführt ist und sich auf einem als ebene Stützfläche ausgebildeten Umlenkelement 10 abstützt, auf dem sich das im wesentlichen formstabile Koppelelement 8 bei einer Belastung des einen Tragelementes 2 gleitend abstützt und im benachbarten Federbein 4 des benachbarten Trageelementes 2 eine nach oben gerichtete Vorspannkraft erzeugt.

Nicht zeichnerisch dargestellt sind Varianten mit mehreckigen Lagerbolzen 11 und entsprechende Bolzenaufnahmen 6 ebenso wenig wie Tragelemente 1;2 mit mehr als zwei Federbeinen 4;5, die stern- oder kreuzförmig angeordnet sein könnten, um eine Abstützung auch in weiteren seitliche Richtungen zu gewährleisten.

## Patentansprüche

1. Unterfederung für Auflagen von Sitz- oder Liegemöbeln , wobei die Unterfederung Lagerbolzen (11) aufweist und weiterhin aus separaten Tragelementen (1;2) mit Aufnahmeelementen (3) für Auflagerteller oder Endpunktlager von Federleisten an Bettlattenrosten besteht und Federelemente umfasst die als sich von unterhalb eines Aufnahmeelements (3) jeweils schräg und in entgegengesetzte Richtung von horizontal von einander beabstandeten Lagerbolzen (11) nach unten außen erstreckende Federbeine (4;5) ausgebildet sind, deren Enden mit Enden von Federbeinen (4;5) benachbarter Tragelemente (1;2) mittels Bolzenaufnahmen (6) auf einem gemeinsamen Lagerbolzen (11) an einem Grundträger (14) abstützbar und dort verdrehbar oder verdrehfest anordbar sind, **dadurch gekennzeichnet, dass** die zueinander gerichteten Federbeine (4;5) benachbarter Tragelemente (1;2) oberhalb und beabstandet ihrer Bolzenaufnahmen (6) mit Angriffspunkten für Koppelelemente (7;8) versehen sind und durch Koppelelemente (7;8) mechanisch miteinander verbunden sind, die Unterfederung mit einem Umlenkelement (9;10) ausgestattet ist, und die Koppelelemente (7;8) sich an dem Umlenkelement (9;10) abstützen, wobei das Koppelelement (7;8) oberhalb- und/oder unterhalb des Lagerbolzens (11) verläuft.

2. Unterfederung nach einem der vorgenannten Ansprüche, **dadurch gekennzeichnet, dass** das Koppelelement (7) als Zugelement oberhalb des Lagerbolzens (11) angeordnet ist.

3. Unterfederung nach Anspruch 2, **dadurch gekennzeichnet, dass** beabstandet oberhalb des Lagerbolzens (11) das Umlenkelement (9) angeordnet ist, welches das Koppelelement (7) dachförmig verformt.

4. Unterfederung nach Anspruch 1, **dadurch gekennzeichnet, dass** das Koppelelement (8) als formstabiles Druckstück bogenförmig unterhalb des Lagerbolzens (11) verläuft.

5. Unterfederung nach Anspruch 4, **dadurch gekennzeichnet, dass** beabstandet unterhalb des Lagerbolzens (11) das Umlenkelement (10) angeordnet ist, welches das Koppelelement (8) nach oben abstützt und gleitend lagert.

6. Unterfederung nach einem der vorgenannten Ansprüche, **dadurch gekennzeichnet, dass** die Bolzenaufnahmen (12) verdrehbar auf den Lagerbolzens (11) lagerbar sind.

7. Unterfederung nach einem der vorgenannten Ansprüche 1 bis 5, **dadurch gekennzeichnet, dass** die Federbeine (4;5) im Bereich zwischen den Angriffspunkten der Koppelelemente (7;8) und der Bolzenaufnahmen (6) mit einem leicht verformbaren elastischem Element ausgestattet sind.

8. Unterfederung nach einem der vorgenannten Ansprüche, **dadurch gekennzeichnet, dass** die Koppelelemente (7;8) bandförmig ausgebildet sind und kederartige Randwülste (15;16) aufweisen und dass die Federbeine (4;5) korrespondierende Aufnahmenuten (17;18) für die Randwülste (15;16) besitzen.

9. Unterfederung nach einem der vorgenannten Ansprüche, **dadurch gekennzeichnet, dass** sie zur Konstruktion von Einzelfederelementen aus Tragelementen (1 ;2) mit jeweils einem Aufnahmeelement (3) und einem Auflagerteller mit Tragelementen (1;2) mit jeweils drei oder mehr Federbeinen (4;5) ausgestattet ist, die sich stern- oder kreuz- förmig vom Tragelement (1;2) schräg nach unten außen erstrecken.

## Claims

1. Underspringing arrangement for bearing supports of furniture for sitting on or lying on, wherein the underspringing arrangement has bearing pins (11) and is further composed of separate carrying elements (1; 2) with receiving elements (3) for bearing plates or endpoint bearings of spring strips on slatted bed bases, and comprises spring elements which are designed as spring legs (4; 5) which extend downwardly and outwardly from below a receiving element (3), in each case obliquely and in opposite directions from horizontally spaced-apart bearing pins (11), the ends of which spring legs can be supported with ends of spring legs (4; 5) of adjacent carrying elements (1; 2) by means of pin receptacles (6) on a common bearing pin (11) on a basic carrier (14) and can be arranged to be rotatable or fixed against rotation there, **characterized in that** the spring legs (4; 5) of adjacent carrying elements (1; 2) that are directed towards one another are provided, above and at a distance from their pin receptacles (6), with engagement points for coupling elements (7; 8) and are mechanically connected to one another by means of coupling elements (7; 8), the underspringing arrangement is equipped with a deflection element (9; 10), and the coupling elements (7; 8) are supported on the deflection element (9; 10), wherein the coupling element (7; 8) extends above and/or below the bearing pin (11).

2. Underspringing arrangement according to Claim 1, **characterized in that** the coupling element (7) is arranged as a tension element above the bearing pin (11).

3. Underspringing arrangement according to Claim 2, **characterized in that** the deflection element (9), which deforms the coupling element (7) in a roof-shaped manner, is arranged above the pairing pin (11).

4. Underspringing arrangement according to Claim 1, **characterized in that** the coupling element (8) extends as a dimensionally stable pressure piece in a curved manner below the bearing pin (11).

5. Underspringing arrangement according to Claim 4, **characterized in that** the deflection element (10), which upwardly supports the coupling element (8) and bears it in a sliding manner, is arranged at a distance below the bearing pin (11).

6. Underspringing arrangement according to one of the preceding claims, **characterized in that** the pin receptacles (6) can be mounted rotatably on the bearing pin (11).

7. Underspringing arrangement according to one of the preceding Claims 1 to 5, **characterized in that** the spring legs (4; 5) are equipped with an easily deformable elastic element in the region between the engagement points of the coupling elements (7; 8) and the pin receptacles (6).

8. Underspringing arrangement according to one of the preceding claims, **characterized in that** the coupling elements (7; 8) are of band-shaped design and have bead-like edge bulges (15; 16), and **in that** the spring legs (4; 5) have corresponding receiving grooves (17; 18) for the edge bulges (15; 16).

9. Underspringing arrangement according to one of the preceding claims, **characterized in that**, in order to construct individual spring elements made up of carrying elements (1; 2) with in each case a receiving element (3) and a bearing plate, it is equipped with carrying elements (1; 2) with in each case three or more spring legs (4; 5) which extend obliquely downwardly and outwardly in a star-shaped or cross-shaped manner from the carrying element (1; 2).

## Revendications

1. Système de ressort pour supporter des sièges ou des couchettes, le système de ressort comportant des boulons d'appui (11) et étant en outre composé d'éléments porteurs (1; 2) pourvus d'éléments de logement (3) de ressort Belleville d'appui ou de paliers d'extrémité de baguettes sur ressort au niveau du sommier à lattes et d'éléments de ressort conçus comme des jambes de ressort (4; 5) s'étendant vers le bas à l'extérieur depuis les boulons d'appui (11) espacés les uns par rapport aux autres respectivement en oblique depuis le dessous d'un élément de logement (3) et par rapport à l'horizontale dans la direction opposée, les extrémités desdites jambes pouvant appuyer, avec les extrémités des jambes de ressort (4; 5) des éléments porteurs (1; 2) connexes, sur un boulon d'appui commun (11), au niveau d'un support de base (14), à l'aide des logements de boulon (6) et pouvant être disposées à cet endroit de façon à pouvoir se vriller ou non, **caractérisé en ce que** les jambes de ressort (4; 5) orientées l'une vers l'autre des éléments porteurs connexes (1; 2) sont pourvues, au-dessus de leur logement de boulon (6) respectif et à une certaine distance de lui, de points d'agrippement pour les éléments de couplage (7; 8) et sont reliées entre elles sur le plan mécanique par le biais d'éléments de couplage (7; 8), le système de ressort étant équipé d'un élément de déviation (9; 10) et les éléments de couplage (7 ; 8) s'appuyant contre l'élément de déviation (9; 10), l'élément de couplage (7; 8) s'étendant au-dessus et/ou en dessous du boulon d'appui (11).

2. Système de ressort selon la revendication 1, **caractérisé en ce que** l'élément de couplage (7) prend la forme d'un élément de traction disposé au-dessus du boulon d'appui (11).

3. Système de ressort selon la revendication 2, **caractérisé en ce que** l'élément de déviation (9) déformant l'élément de couplage (7) en forme de toit est disposé à une certaine distance au-dessus du boulon d'appui (11).

4. Système de ressort selon la revendication 1, **caractérisé en ce que** l'élément de couplage (8) s'étend en forme d'arc en dessous du boulon d'appui (11) sous la forme d'une pièce de pression de forme stable.

5. Système de ressort selon la revendication 4, **caractérisé en ce que** l'élément de déviation (10) soutenant vers le haut l'élément de couplage (8) et le logeant de façon coulissante est disposé à une certaine distance en dessous du boulon d'appui (11).

6. Système de ressort selon l'une quelconque des revendications précédentes, **caractérisé en ce que** les logements de boulon (6) sont disposés sur le boulon d'appui (11) de façon à pouvoir être vrillés.

7. Système de ressort selon l'une quelconque des revendications 1 à 5, **caractérisé en ce que** les jambes de ressort (4; 5) sont équipées d'un élément élastique légèrement déformable dans la région située entre les points d'agrippement des éléments de couplage (7; 8) et les logements de boulon (6).

8. Système de ressort selon l'une quelconque des revendications précédentes, **caractérisé en ce que** les éléments de couplage (7; 8) prennent une forme de bande et comportent des bourrelets de bordure (15; 16) en forme de bord de cordon et que les jambes de ressort (4; 5) possèdent des rainures de logement (17; 18) correspondantes pour les bourrelets de bordure (15; 16).

9. Système de ressort selon l'une quelconque des revendications précédentes, **caractérisé en ce qu'**il est doté, pour la construction d'éléments individuels de ressort, d'éléments porteurs (1; 2) avec respectivement un élément de logement (3) et un ressort Belleville d'appui, avec des éléments porteurs (1; 2) respectivement dotés de trois jambes de ressort (4; 5) ou plus s'étendant en forme d'étoile ou de croix à l'extérieur vers le bas de façon oblique par rapport à l'élément porteur (1; 2).
